# EUROPÄISCHE PATENTSCHRIFT

(11) **EP 0 236 324 B1**
(45) Veröffentlichungstag und Bekanntmachung des Hinweises auf die Patenterteilung: **15.03.1989**
(21) Anmeldenummer: 85905772.1
(22) Anmeldetag: 11.11.1985
(51) Int. Cl.: D01H 1/135, D01H 7/882

(54) **OFFENEND-SPINNVERFAHREN UND VORRICHTUNG ZU SEINER DURCHFÜHRUNG**
OPEN-END SPINNING PROCESS AND DEVICE FOR ITS IMPLEMENTATION
PROCEDE DE FILATURE A FIBRES LIBEREES, ET DISPOSITIF POUR SA MISE EN O EUVRE

(30) Priorität: 13.11.1984 DE 3441495
(43) Veröffentlichungstag der Anmeldung: 16.09.1987
(73) Patentinhaber: Schubert & Salzer Maschinenfabrik Aktiengesellschaft, 85055 Ingolstadt (DE)
(72) Erfinder: HANDSCHUCH, Karl, D-8074 Gaimersheim (DE)
(86) Internationale Anmeldenummer: DE8500449
(87) Internationale Veröffentlichungsnummer: WO8602957

(56) Entgegenhaltungen:
- EP-A- 0 085 635
- CA-A- 928 596
- DE-A- 2 503 919
- DE-A- 2 943 063
- DE-B- 1 510 741
- FR-A- 1 490 473

## Beschreibung

Die Erfindung betrifft ein Offenend-Spinnverfahren, bei dem ein Faserverband in Einzelfasern aufgelöst und das aufgelöste Fasermaterial in einem Luftstrom einer Sammelfläche zugeführt wird, von welcher es unter Drallgebung abgezogen wird, sowie eine Vorrichtung zum Durchführen des Verfahrens.

Von den verschiedenen Offenend-Spinnverfahren haben wesentliche Bedeutung das Offenend-Rotorspinnen und das Offenend-Friktionsspinnen erlangt. Letzteres hat gegenüber dem Rotorspinnen insbesondere den Vorteil, daß keine so hohen Drehzahlen der Spinnelemente wie beim Rotorspinnen erforderlich sind und dennoch höhere Produktionsgeschwindigkeiten erreichbar sind: Feinere Garne lassen sich rationell spinnen. Die Qualität der nach dem Friktionsspinnverfahren gesponnenen Garne ist jedoch unbefriedigend, da die Einzelfasern nicht in der für ihr ordnungsgemäßes Einbinden in das rotierende freie Garnende erforderlichen Parallellage zur Garnachse in den Spinnzwickel eingespeist werden. Es wurden zwar schon Maßnahmen vorgeschlagen, um die Fasern beim Einspeisen in den Zwickel in eine annähernd parallele Lage zur Garnachse zu bringen, beispielsweise mechanisch durch eine Schleuderscheibe (DE-PS 2 720 625) oder pneumatisch durch eine kaskadenartige Stufung des Luftdruckes im Faserweg (DE-OS 2 732 678) oder durch Einspeisen der Fasern in einer bezüglich der Fadenabzugsrichtung geneigten Richtung in Verbindung mit einem im wesentlichen parallel zur Fadenachse verlaufenden Luftstrom (DE-OS 2 943 063). Die Garnwerte sind jedoch trotz dieser Maßnahmen nicht befriedigend, insbesondere bei höheren Spinngeschwindigkeiten.

Aufgabe der vorliegenden Erfindung ist es, ein Offenend-Spinnverfahren zu schaffen, das es ermöglicht, ein qualitativ gutes Garn mit hoher Produktionsgeschwindigkeit herzustellen, sowie eine Vorrichtung zur Durchführung des Verfahrens.

Die Aufgabe wird bei einem Verfahren gemäß dem Oberbegriff des Anspruches 1 erfindungsgemäß dadurch gelöst, daß das Fasermaterial als Einzelfasern auf eine sich in Fadenabzugsrichtung bewegende Sammelfläche abgelegt und unter Drallerteilung fortlaufend als Faden von dieser abgenommen wird. Der bereits fertige Faden wird nicht von Fasern überspeist, sondern diese werden jeweils dem Fadenende zugeführt.

Eine orientier" Ablage der Fasern auf der Sammelfläche wird dadurch erreicht, daß die Einzelfasern in Richtung der Bewegung der Sammelfläche aufgespeist werden. Die Dublierung wird vom Spinnvorgang getrennt, indem das Fasermaterial auf der Sammelfläche gebündelt und/ oder dubliert wird zu einem Faserbändchen. das die für den gewünschten Faden notwendige Fasermasse aufweist. Die Drallerteilung erfolgt zweckmäßig durch eine an sich bekannte Drallvorrichtung unabhängig von der Sammelfläche. Dabei kann vorgesehen werden, daß das auf der Sammelfläche gebildete Faserbändchen in den von zwei eng benachbarten und gleichsinnig antreibbaren Zylindern gebildeten Spinnzwickel abgelegt, zu einem Faden gedreht und fortlaufend abgezogen wird.

Die Vorrichtung zum Durchführen des Verfahrens ist gekennzeichnet durch eine sich in Fadenabzugsrichtung bewegende Sammelfläche in Form einer Rille, die so ausgebildet ist, daß das für die Fadenbildung erforderliche Fasermaterial darin vollständig aufgenommen und zu einem Faden vorgeformt wird, sowie durch ein dem vorgeformten Faden in der Rille Drehung erteilendes Drallorgan und eine den gredrehten Faden von der Rille abziehende Abzugsvorrichtung.

In einer bevorzugten Ausführung ist die Sammelfläche auf dem Umfang eines scheibenartigen Zylinders angeordnet. Die Oberflächengeschwindigkeit der Sammelfläche ist etwa gleich der Fadenabzugsgeschwindigkeit, so daß auf der Sammelfläche bereits die für den fertigen Faden benötigte volle Fasermasse gesammelt und als geschlossene Faserformation in Richtung zum Drallorgan gefördert und zum Faden zusammengedreht wird.

Die Dublierung erfolgt somit nicht in der Drehungszone, sondern in einer drehungsfreien Zone. Durch diese Trennung von Drehung und Dublierung wird ein qualitativ gutes Garn erzeugt.

Ein Verzug mit einer damit verbundenen weiteren Parallelisierung der Fasern sowie eine um diesen Verzug erhöhte Dublierung der Fasern auf der Sammelfläche wird dadurch bewirkt, daß die Oberflächengeschwindigkeit der Sammelfläche geringer als die Fadenabzugsgeschwindigkeit ist.

Um die zugespeisten Fasern in einer genau begrenzten Breite auf der Sammelfläche abzulegen, ist die Sammelfläche rillenartig ausgebildet. Die Breite der Rille entspricht etwa der Stärke des aufgespeisten Fasermaterials, so daß annähernd eine dem Garndurchmesser entsprechende Faserformation gebildet wird. Zweckmäßig ist der Querschnitt der Rille V-förmig. Dadurch, daß der Grund der Rille gerundet ist, wird die Drehungsfortpflanzung in der Faserformation begünstigt. Ein sicherer Transport der Fasern durch die Sammelfläche ist dadurch gewährleistet, daß die Fasern pneumatische auf der Sammelfläche festgehalten werden. Vorzugsweise ist die Sammelfläche in Sektoren unterteilt. Dabei weist die Sammelfläche einen ersten Sektor mit einem nach innen gerichteten Luftstrom auf, der sich in Bewegungsrichtung der Sammelfläche von der Zuspeisestelle bis zu einem zweiten Sektor erstreckt. Zweckmäßig ist die Sammelfläche im Bereich des zweiten Sektors von einem nach außen gerichteten Lufstrom durchströmt. Zu diesem Zweck ist der zweite Sektor der Sammelfläche an die Atmosphäre angeschlossen.

Um eine definierte Luftströmung im Bereich der Sammelfläche zu erhalten, ist die Sammelfläche von einem Gehäuse umschlossen.

Für die Vereinzelung und Zuspeisung des Fasermaterials auf die Sammelfläche ist der Sammelfläche eine Auflösevorrichtung vorgeschaltet. Die Auflösevorrichtung ist mit der Sammelfläche über einen Faserkanal verbunden, der im wesentlichen tangential in Richtung der Bewegung der Sammelfläche auf diese mündet und dessen Münden der Breite der Sammelfläche angepaßt ist.

Eine noch präzisere Aufspeisung der Fasern auf die Sammelfläche in deren Bewegungsrichtung wird erreicht, wenn auf einen Faserspeisekanal verzichtet wird. Dies wird dadurch ermöglicht, daß das Gehäuse der Auflösewalze und das Gehäuse des Zylinders unmittelbar nebeneinander angeordnet sind und durch.eine Verbindungsöffnung miteinander verbunden sind. Zweckmäßig ist der Sammelfläche eine Putzvorrichtung zugeordnet. Als Drallorgan kann ein gleichsinnig angetriebenes und einen Spinnzwickel bildendes Friktionswalzenpaar dienen, wobei die Drehachse des die Sammelfläche aufweisenden Zylinders in einer Ebene senkrecht zum Spinnzwickel liegt. In einer anderen Ausbildung ist der bewegten Sammelfläche ein pneumatische Drafiorgan in Fadenabzugsrichtung nachgeordnet.

Zwei Ausführungsbeispiele der Erfindung werden nachstehend anhand der Zeichnungen beschrieben.

Es zeigt
Fig. 1 eine Ausführung der erfindungsgemäßen Spinnvorrichtung mit einem Friktionswalzenpaar als Drallorgan, im Schnitt ;
Fig. 2 die Vorrichtung in Seitenansicht zu Fig. 1 im Schnitt ;
Fig. 3 eine andere Ausführung der erfindungsgemäßen Vorrichtung mit einem pneumatischen Drallorgan im Schnitt.

Fig. 1 zeigt eine von zwei Friktionswalzen 1 und 2, die, wie aus Fig. 2 ersichtlich, parallel und eng nebeneinander angeordnet sind. Die Friktionswalzen 1 und 2 bilden einen Zwickel 3, in welchem zugespeiste Fasern zu einem Garn gesponnen werden. Die Friktionswalzen 1 und 2 werden in nicht näher dargestellter Weise gleichsinnig angetrieben, beispielsweise mittels eines Tangentialriemens. Die aus dem Spinnzwickel 3 herausdrehende Friktionswalze 2 ist nicht perforiert und nicht besaugt. Die in den Spinnzwickel 3 hineindrehende Walze 1 hat eine perforierte Mantelfläche und ist mit einem an eine Saugvorrichtung (nicht gezeigt) angeschlossenen Saugeinsatz 10 versehen (Fig. 2). Der Saugeinsatz 10 weist im Zwickelbereich einen sich in Längsrichtung des Spinnzwickels 3 erstreckenden Schlitz 11 auf; durch den hindurch eine Saugluftströmung erzeugt wird. Die Ausbildung der Friktionswalzen ist ohne Einfluß auf die Erfindung. Es können auch beide Friktionswalzen besaugt sein.

Die Auflösung des zu verspinnenden Fasermaterials in Einzelfasern erfolgt durch eine in einem Gehäuse 4 angeordneten Auflösevorrichtung in Form einer mit einer Garnitur besetzten Auflösewalze 5, der als Speisevorrichtung eine Speisewalze 6 vorgeordnet ist, die mit einer Speisemulde 60 zusammenarbeitet.

Zwischen der Auflösewalze 5 und den Friktionswalzen 1 und 2 ist ein von dem Gehäuse 4 umschlossener scheibenartiger Zylinder 7 drehbar gelagert, auf dessen Umfang eine Sammelfläche 70 vorgesehen ist. Die Sammelfläche 70 ist mit der Auflösevorrichtung 5 über einen Faserkanal 51 verbunden, der etwa tangential in Richtung der Drehbewegung der Sammelfläche 70 auf diese mündet und dessen Breite der Sammelfläche 70 angepaßt ist.

Der Zylinder 7 ist auf einer im Maschinengestell befestigten Hohlachse 8, die sich in einer Ebene senkrecht zum Spinnzwickel 3 erstreckt, mittels Wälzlagern 81 gelagert und wird zweckmäßig von einem Zahnriemen 71 in Richtung des Pfeiles P angetrieben. Der Zylinder 7 soll soweit wie möglich in den Zwickelbereich hineinreichen.

Die Sammelfläche 70 ist vorzugsweise rillenartig ausgebildet und der Grund der Rille gerundet, so daß das für die Garnbildung erforderliche Fasermaterial vollständig aufgenommen und in Breite und Dicke vorgeformt wird. Das Fasermaterial wird während seines Transportes in Richtung zum Spinnzwickel 3 durch eine Saugluftstrom auf dem Grund der Rille 72, der die Sammelfläche 70 bildet und perforiert ist, festgehalten.

Hierzu ist der scheibenartige Zylinder 7 über die Hohlachse 8 mit einer Saugvorrichtung (nicht gezeigt) verbunden. Der Saugluftstrom wirkt jedoch nur in einem Sektor I auf die Sammelfläche, der sich in Bewegungsrichtung der Sammelfläche 70 von der Zuspeisestelle 30 der Fasern auf die Sammelfläche 70 bis zu einem zweiten Sektor II erstreckt. Der zweite Sektor II wird durch Trennwände 74 von dem Saugluftstrom freigehalten.

Es kann jedoch zweckmäßig sein, in den Sektor II einen Luftstrom einzuleiten, der die Sammelfläche 70 nach außen, in Richtung zum Spinnzwickel 3 durchströmt. Nachdem die Friktionswalze 1 besaugt wird und das Gehäuse 4 bis über die Friktionswalzen 1 und 2 sich abdichtend erstreckt, entsteht diese Strömung durch Ansaugen von Luft aus dem Sektor II. Die hierfür benötigte Luft wird durch eine in die Hochlachse 8 eingesetzte Rohrleitung 82, die den Sektor II mit der Atmosphäre verbindet, herangeholt.

Um im Bereich der Aufspeisung der Fasern auf die Sammelfläche 70 indifferente Luftströmungen zu vermeiden und die durch den Faserkanal 51 geförderten Fasern ausschließlich einem ihre orientierte Ablage auf der Sammelfläche 70 in deren Bewegungsrichtung sicherstellenden Luftstrom auszusetzen, ist ein an den Sektor II anschließender und bis zur Mündung des Faserkanals 51 reichender Sektor 111 durch eine ortsfeste Blende 75 strömungsfrei gehalten. Darüber hinaus sind am Anfang und Ende dieses Sektors 111 am Gehäuse 4 Dichtungen 41 und 42 angeordnet, die in die Rille 72 reichen und die Sammelfläche 70 tangieren. Die Dichtungen 41 und 42 dienen gleichzeitig als Abstreifer und üben eine Reinigungswirkung auf die Sammelfläche 70 aus.

Die Auflösevorrichtung besteht in bekannter Weise aus einer mit Sägezahndraht bestückten, schnell rotierenden Garniturwalze, die von einem Gehäuse eng umschlossen ist und in dessen Wandung eine Schmutzabscheidöffnung vorgesehen ist.

Für den Spinnvorgang wird das Fasermaterial über die Speisemulde 60 als Faserband B mittels der Speisewalze 6 der Auflösewalze 5 zugeführt, mittels welcher die Fasern vereinzelt werden. Durch den Unterdruck im Sektor I des Zylinders 7 entsteht eine Transportluftströmung, die die vereinzelten Fasern durch den Faserkanal 51 zur Sammelfläche 70 transportiert, auf der die Fasern abgelegt werden.

Die von der Auflösevorrichtung 5 kommenden Einzelfasern legen sich jeweils an die zuletzt aufgespeisten Fasern an und werden in das Fadenende eingebunden. Die Oberflächengeschwindigkeit der Sammelfläche 70 ist etwa gleich der Fadenabzugsgeschwindigkeit. Dadurch erfolgt eine Sammlung der für den fertigen Faden benötigten Fasermasse auf der _{'}Sammeifiäche 70 und damit eine Dublierung. Die Friktionswalzen 1 und 2 dienen nur noch als Drallorgan, so daß keine Überspeisung des bereits fertigen Fadens erfolgt.

Ist die Oberflächengeschwindigkeit der Fasersammelfläche 70 etwas geringer als die Fadenabzugsgeschwindigkeit, so wird die Dublierung auf der Sammelfläche 70 noch erhöht. Gleichzeitig wird ein Zug auf den sich bildenden Faden auf der Sammelfläche ausgeübt, so daß ein Streckeffekt eintritt. Durch die Bewegung der Sammelfläche 70 in Fadenabzugsrichtung werden die für den Fadenabzug benötigten Kräfte verringert, so daß der Faden nicht überlastet wird und keine Fehlverzüge auftreten.

Das in Fig. 3 und 4 gezeigte Ausführungsbeispiel unterscheidet sich von der in Fig. 1 und 2 dargestellten Vorrichtung im wesentlichen dadurch, daß zur Drehungserteilung ein pneumatisches Drallorgan verwendet wird und die durch die Wandungen 40 und 40', definierten Gehäuse der Auflösewalze 5 und des Zylinders 7' unmittelbar nebeneinander angeordnet sind, so daß der Faserkanal 51 entfällt. Die beiden Gehäuse sind über eine gemeinsame Verbindungsöffnung 43 miteinander verbunden, durch welche die Fasern von der mittels eines Riemens 52 angetriebenen Auflösewalze 5 an die Fasersammelfläche 70 übergeben werden. Der Zylinder 7' ist hier der Breite der Auflösewalze 5 angepaßt und mit V-förmig zulaufenden Borden versehen, die die Fasern von der Breite der Auflösewalze 5 auf die Breite der Sammelfläche 70 zusammenführen. Durch den direkten Übergang der Fasern von der Auflösewalze 5 auf die Sammelfläche 70 werden störende Einflüsse, durch den Faserkanal vermieden. Durch die kurzen Wege wird auch weniger Transportluft benötigt. Der Zylinder 7' wird im wesentlichen für das Festhalten der Fasern auf der Sammelfläche 70 besaugt.

Der Auflösewalze 5 ist ein Leitblech 53 zugeordnet, das am Gehäuse 4 befestigt ist und sich von der Stelle, an der sich die Fasern von der Auflösewalze 5 lösen, bis nahe an die Sammelfläche 70 erstreckt. Das Leitblech 53 hat gleichzeitig eine Dichtungsfunktion. Es gewährleistet in Verbindung mit der ortsfesten Blende 75 im Sektor 111 und gegebenenfalls mit einem zusätzlichen, am Leitblech 53 befestigten Dichtungsmittel 42, daß die Fasern nicht von einem entgegen der Bewegungsrichtung der Sammelfläche 70 gerichteten Luftstrom erfaßt werden, sondern ausschließlich dem Luftstrom in Drehrichtung der Sammelfläche 70 folgen und auf der Sammelfläche 70 orientierte abgelegt werden. Die in Fig. 1 in Drehrichtung des Zylinders 7 am Anfang des Sektors 111 angeordnete Dichtung 41 wird. Zweckmäßig auch hier beibehalten und dient, ebenso wie die am Leitblech 53 befestigte Dichtung 42, gleichzeitig als Putzvorrichtung. Zwischen der Verbindungsöffnung 43 und dem Sektor II ist ferner eine Abschirmung 54 angeordnet, die bis in Nähe der Sammelfläche 70 reicht (Fig. 3). Die Abschirmung 54 verhindert, daß Fasern vor ihrer Ablage auf der Sammelfläche 70 von der zur Friktionswalze 1 strömenden Saugluft erfaßt werden. Es wird außerdem verhindert, daß die Fasern vorzeitig und unkontrolliert die Sammelfläche (70) unter dem Einfluß der von den Friktionswalzen 1 und 2 ausgehenden Luftströmung verlassen. Zur besseren Faserführung von der Auflösevorrichtung 5 zur Sammelfläche 70 kann ein Faserleitblech 55 zusätzlich im Anschluß an die Verbindungsöffnung 43 vorgesehen werden.

Das zur Drehungserteilung verwendete pneumatische Drallorgan enthält eine Injektordüse 90 und eine ihr nachgeordnete Dralldüse 91. Das Drallorgan ist in Fadenabzugsrichtung in einem um eine Achse 92 schwenkbaren Gehäuseteil ortsfest angeordnet, das Lufteinlaßöffnungen 93 und 94 für die Injektordüse 90 und die Dralldüse 91 aufweist. Ein Bypaß 95 im Gehäuse 4 ist der Mündung der Injektordüse 90 zugeordnet, die in unmittelbarer Nähe der Sammelfläche 70 liegt.

Der Abzug des gedrehten Fadens von der Sammelfläche 70 erfolgt wie beim Ausführungsbei- .spiel nach Fig. 1 und 2 durch eine Abzugswalzenpaar 9. Selbstverständlich können aber auch andere pneumatische oder mechanische Drallorgane zur Drehungserteilung benutzt werden. im übrigen ist die Funktion dieser Vorrichtung die gleiche wie die der Vorrichtung gemäß Fig. 1 und 2.

## Patentansprüche

1. Offenend-Spinnverfahren. bei dem ein Faserband in Einzelfasern aufgelöst und das aufgelöste Fasermaterial in einem Luftstrom einer Sammelfläche zugeführt wird, von welcher es unter Drallgebung abgezogen wird, dadurch gekennzeichnet, daß das Fasermaterial als Einzelfasern auf einer sich in Fadenabzugsrichtung bewegenden Sammelfläche abgelegt und unter Drallerteilung fortlaufend als Faden von dieser abgenommen wird.

2. Verfahren nach Anspruch 1, dadurch gekennzeichnet, daß die Einzelfasern in Richtung der Bewegung der Sammelfläche aufgespeist werden.

3. Verfahren nach den Ansprüchen 1 oder 2, dadurch gekennzeichnet, daß das Fasermaterial auf der Sammelfläche gebündelt und/oder dubliert wird zu einem Faserbändchen, das die für den gewünschten Faden notwendige Fasermasse aufweist.

4. Verfahren nach einem der Ansprüche 1 bis 3, dadurch gekennzeichnet, daß die Drallerteilung durch eine an sich bekannte Drallvorrichtung unabhängig von der Sammelfläche erfolgt.

5. Verfahren nach Anspruch 4, dadurch gekennzeichnet, daß das auf der Sammelfläche gebildete Faserbändchen in den von zwei eng benachbarten und gleichsinnig antreibbaren Zylindern gebildeten Spinnzwickel abgelegt, zu einem Faden zusammengedreht und fortlaufend abgezogen wird.

6. Vorrichtung zum Durchführen des Verfahrens nach einem der Ansprüche 1 bis 5, gekennzeichnet durch eine sich in Fadenabzugsrichtung bewegende Sammelfläche (70) in Form einer Rille (72), die so ausgebildet ist, daß das für die Fadenbildung erforderliche Fasermaterial darin vollständig aufgenommen und zu einem Faden vorgeformt wird, sowie durch ein dem vorgeformten Faden in der Rille (72) Drehung erteilendes Drallorgan (1,2; 90, 91) und eine den gedrehten Faden von der Rille abziehende Abzugsvorrichtung (9).

7. Vorrichtung nach Anspruch 6, dadurch gekennzeichnet, daß die Sammelfläche (70) auf dem Umfang eines scheibenartigen Zylinders (7) angeordnet ist.

8. Vorrichtung nach Anspruch 6 oder 7, dadurch gekennzeichnet, daß die Oberflächengeschwindigkeit der Sammelfläche (70) etwa gleich der Fadenabzugsgeschwindigkeit ist.

9. Vorrichtung nach Anspruch 6 oder 7, dadurch gekennzeichnet, daß die Oberflächengeschwindigkeit der Sammelfläche (70) geringer als die Fadenabzugsgeschwindigkeit ist.

10. Vorrichtung nach einem der Ansprüche 6 bis 9, dadurch gekennzeichnet, daß die Breite der Rille (72) etwa der Stärke des aufgespeisten Fasermaterials entspricht.

11. Vorrichtung nach einem der Ansprüche 6 bis 10, dadurch gekennzeichnet, daß der Querschnitt der Rille (72) V-förmig ist.

12. Vorrichtung nach einem der Ansprüche 6 bis 10. dadurch gekennzeichnet, daß der Grund der Rille gerundet ist.

13. Vorrichtung nach einem der Ansprüche 6 bis 12, dadurch gekennzeichnet, daß die Sammelfläche (70) perforiert und besaugt ist.

14. Vorrichtung nach Anspruch 13, dadurch gekennzeichnet, daß die Sammelfläche (70) einen ersten Sektor (I) aufweist mit einem nach innen gerichteten Luftstrom, der sich in Bewegungsrichtung der Sammelfläche (70) von der Zuspeisestelle (30) bis zu einem zweiten Sektor (11) erstreckt.

15. Vorrichtung nach Anspruch 14, dadurch gekennzeichnet, daß die Sammelfläche (70) im Bereich des zweiten Sektors (11) von einem nach außen gerichteten Luftstrom durchströmt ist.

16. Vorrichtung nach Anspruch 15, dadurch gekennzeichnet, daß der zweite Sektor (11) der Sammelfläche (70) an die Atmosphäre angeschlossen ist.

17. Vorrichtung nach einem der Ansprüche 6 bis 16, dadurch gekennzeichnet, daß die Sammelfläche (70) von einem Gehäuse (4) umschlossen ist.

18. Vorrichtung nach einem der Ansprüche 6 bis 17. dadurch gekennzeichnet, daß der Sammelfläche (70) eine Auflösevorrichtung (5) vorgeschaltet ist.

19. Vorrichtung nach Anspruch 18, dadurch gekennzeichnet, daß die Auflösevorrichtung (5) mit der Sammelfläche (70) über einen Faserkanal (51) verbunden ist, der im wesentlichen tangential in Richtung der Bewegung der Sammelfläche (70) auf diese mündet und dessen Mündung der Breite der Sammelfläche (70) angepaßt ist.

20. Vorrichtung nach Anspruch 18, dadurch gekennzeichnet, daß das Gehäuse (40) der Auflösewalze (5) und das Gehäuse (40') des Zylinders (7) unmittelbar nebeneinander angeordnet sind und durch eine Verbindungsöffnung (43) miteinander verbunden sind.

21. Vorrichtung nach Anspruch 20, dadurch gekennzeichnet, daß im Bereich der Verbindungsöffnung (43) Faserleitorgane (53, 55) angeordnet sind.

22. Vorrichtung nach einem oder mehreren der Ansprüche 6 bis 21, dadurch gekennzeichnet, daß im Endbereich des ersten Sektors (I) eine Abschirmung (54) vorgesehen ist.

23. Vorrichtung nach einem der Ansprüche 6 bis 22, dadurch gekennzeichnet, daß der Sammelfläche (70) eine Putzvorrichtung zugeordnet ist.

24. Vorrichtung nach Anspruch 6, dadurch gekennzeichnet, daß der bewegten Sammelfläche (70) in Fadenabzugsrichtung ein pneumatisches Drallorgan (90, 91) nachgeordnet ist.

## Claims

1. An open-end spinning method in which a sliver is opened into individual fibres and the opened fibre material is supplied in an airstream to a collecting surface from which it is taken off with twist formation, characterised in that the fibre material is deposited in the form of individual fibres on to a collecting surface moving in the direction of thread take-off and is continuously taken off the collecting surface in the form of a thread with twist formation.

2. A method according to claim 1, characterised in that the individual fibres are fed in the direction of motion of the collecting surface.

3. A method according to claim 1 or 2, characterized in that the fibre material is bunched and/or doubled on the collecting surface into a small sliver containing the quantity of fibres necessary for the required thread.

4. A method according to any of claims 1 to 3, characterised in that twist formation is brought about by a known twist means independently of the collecting surface.

5. A method according to claim 4, characterised in that the sliver formed on the collecting surface is deposited into the spinning nip formed by two closely adjacent cylinders drivable in the same direction, is twisted into a thread, and continuously taken off.

6. A device for performing the method according to any of claims 1 to 5, characterised by a collecting surface (70) movable in the direction of thread take-off and in the form of a groove (72) so constructed as to hold all the fibre material necessary for forming the thread and pre-shape it into a thread, the device also comprising a twist means (1, 2 ; 90, 91) for imparting rotation to the pre-shaped thread in the groove (72), and a take-off device (9) for drawing the twisted thread from the groove.

7. A device according to claim 6, characterised in that the collecting surface (70) is dispoed on the periphery of a disc-like cylinder (7).

8. A device according to claim 6 or 7, characterised in that the surface speed of the collecting surface (70) is approximately equal to the thread take-off speed.

9. A device according to claim 6 or 7, characterised in that the surface speed of the collecting surface (70) is less than the thread take-off speed.

10. A device according to any of claims 6 to 9, characterised in that the width of the groove (72) is approximately equal to the thickness of the supplied fibre material.

11. A device according to any of claims 6 to 10, characterised in that the cross-section of the groove (72) is V-shaped.

12. A device according to any of claims 6 to 10, characterised in that the base of the groove is rounded.

13. A device according to any of claims 6 to 12, characterised in that the collecting surface (70) is perforated and subjected to suction.

14. A device according to claim 13, characterised in that the collecting surface (70) has a first sector (I) with an inwardly directed airstream and extending in the direction of motion of the collecting surface (70) from the feed place (30) to a second sector (II).

15. A device according to claim 14, characterised in that an outwardly directed airstream flows through the collecting surface (70) in the region of the second sector (II).

16. A device according to claim 15, characterised in that the second sector (II) of the collecting surface t70) is connected to atmosphere.

17. A device according to any of claims 6 to 16, characterised in that the collecting surface (70) is surrounded by a casing (4).

18. A device according to any of claims 6 to 17, characterised in that the collecting surface (70) is preceded by an opening device (5).

19. A device according to claim 18, characterised in that the opening device (5) is connected to the collecting surface (70) by a fibre passage (51) which opens substantially tangentially into the collecting surface (70) in the direction of motion thereof and the mouth of which is adapted to the width of the collecting surface (70).

20. A device according to claim 18, characterised in that the casing (40) of the opening roll (5) and the casing (40') of the cylinder (7) are disposed directly adjacent one another and iritercon- nected by an opening (43).

21. A device according to claim 20, characterised in that fibre guide means (53, 55) are disposed in the region of the connecting opening (43).

22. A device according to one or more of claims 6 to 21, characterised in a screen (54) is provided in the end region of the first sector (I).

23. A device according to any of claims 6 to 22. characterised in that the collecting surface (70) is associated with a cleaning device.

24. A device according to claim 6, characterised in that the moving collecting surface (70) is followed in the thread take-off direction by a pneumatic twist means (90, 91).

## Revendications

1. Procédé de filature à fibres libérées, dans lequel un ruban de fibres est séparé en des fibres individuelles et la matière fibreuse ainsi détachée ou défibrée est acheminée dans un courant d'air vers une surface collectrice d'où elle est retirée avec formation d'une torsion, procédé caractérisé en ce que la matière fibreuse est déposée, sous forme de fibres individuelles, sur une surface collectrice se déplaçant dans le sens de l'appel ou du retrait du fil et en ce qu'elle en est retirée en continu, avec formation d'une torsion, sous forme de fil.

2. Procédé selon la revendication 1, caractérisé en ce que l'alimentation en fibres individuelles est réalisée dans le sens du mouvement de la surface collectrice.

3. Procédé selon les revendications 1 ou 2, caractérisé en ce que la matière fibreuse est rassemblée en nappe et/ou doublée sur la surface collectrice en un petit ruban de fibres, qui présente la masse des fibres nécessaire pour la formation du fil voulu.

4. Procédé selon l'une des revendications 1 à 3, caractérisé en ce que la torsion est produite par un dispositif de torsion, connu en lui-méme, indépendamment de la surface collectrice.

5. Procédé selon la revendication 4, caractérisé en ce que le petit ruban de fibres, formé sur la surface collectrice, est déposé dans l'espace intermédiaire de filage, formé par deux cylindres très rapprochés et pouvant être entraînés pour tourner dans le même sens, en ce qu'il subit une rotation commune donnant un fil et en ce qu'il est enlevé en continu.

6. Dispositif pour la mise en oeuvre du procédé selon l'une des revendications 1 à 5, caractérisé en ce qu'il comporte une surface collectrice (70) en forme de gorge (72), se déplaçant dans le sens d'enlèvement du fil et qui est configurée de manière que la matière fibreuse nécessaire pour la formation du fil y est entièrement reçue et préformée en un fil, ainsi qu'un organe (1, 2 ; 90, 91) formateur de torsion, conférant une torsion à un fil préformé se trouvant dans la gorge (72), et un dispositif (9) délivreur, qui retire de la gorge le fil torsadé.

7. Dispositif selon la revendication 6, caractérisé en ce que la surface collectrice (70) est disposée à la périphérie d'un cylindre (7) du genre d'un disque.

8. Dispositif selon la revendication 6 ou 7, caractérisé en ce que la vitesse de la surface extérieure de la surface collectrice (70) est approximativement égale à la vitesse d'enlèvement ou de délivrance du fil.

9. Dispositif selon la revendication 6 ou 7, caractérisé en ce que la vitesse de la surface extérieure de la surface collectrice (70) est inférieure à la vitesse d'extraction ou de délivrance du fil.

10. Dispositif selon l'une des revendications 6 à 9, caractérisé en ce que la largeur de la gorge (72) correspond approximativement à l'épaisseur de la matière fibreuse fournie.

11. Dispositif selon l'une des revendications 6 à 10, caractérisé en ce que la section transversale de la gorge (72) est en forme de V.

12. Dispositif selon l'une des revendications 6 à 10, caractérisé en ce que le fond de la gorge est arrondi.

13. Dispositif selon l'une des revendications 6 à 12, caractérisé-en ce que la surface collectrice (70) est perforée et fait l'objet d'une aspiration.

14. Dispositif selon la revendication 13, caractérisé en ce que la surface collectrice (70) présente un premier secteur (I) avec un courant d'air dirigé vers l'intérieur et qui s'étend, dans le sens du déplacement de la surface collectrice (70), de la zone (30) d'alimentation jusqu'à un second secteur (II).

15. Dispositif selon la revendication 14, caractérisé en ce que, dans la zone du second secteur (II), la surface collectrice (70) est parcourue par un courant d'air dirigé vers l'extérieur.

16. Dispositif selon la revendication 15, caractérisé en ce que le second secteur (II) de la surface collectrice (70) est raccordé à l'atmosphère.

17. Dispositif selon l'une des revendications 6 à 16, caractérisé en ce que la surface collectrice (70) est entourée d'un carter (4).

18. Dispositif selon l'une des revendications 6 à 17, caractérisé en ce qu'un dispositif défibreur (5) est placé en amont de la surface collectrice (70).

19. Dispositif selon la revendication 18, caractérisé en ce que le dispositif défibreur (5) est relié à la surface collectrice (70) par un conduit (51) pour fibres, qui débouche sur cette surface en étant essentiellement tangentiel dans le sens du mouvement de la surface collectrice (70) et dont le débouché est adapté à la largeur de la surface collectrice (70).

20. Dispositif selon la revendication 18, caractérisé en ce que le carter (40) du cylindre défibreur (5) et le carter (40') du cylindre (7) sont disposés au voisinage immédiat l'un de l'autre et sont reliés mutuellement par une ouverture (43) de liaison.

21. Dispositif selon la revendication 20, caractérisé en ce que des organes (53, 55) de guidage des fibres sont disposés dans la zone de l'ouverture (43) de liaison.

22. Dispositif selon.une ou plusieurs des revendications 6 à 21, caractérisé en ce qu'un capotage (54) est prévu dans la zone d'extrémité du premier secteur (I).

23. Dispositif selon l'une des revendications 6 à 22, caractérisé en ce qu'un dispositif de nettoyage est associé à la surface collectrice (70).

24. Dispositif selon la revendication 6, caractérisé en ce qu'un organe (90, 91) pneumatique, formateur de torsion, est disposé en aval de la surface collectrice (70) mobile, dans le sens du retrait ou de la délivrance du fil.
